# EUROPÄISCHE PATENTSCHRIFT

(11) **EP 2 268 924 B1**
(45) Veröffentlichungstag und Bekanntmachung des Hinweises auf die Patenterteilung: **21.09.2016**
(21) Anmeldenummer: 09731571.7
(22) Anmeldetag: 13.03.2009
(51) Int. Cl.: F04D 19/04, F04D 27/00, F04D 29/32, G06K 19/067

(54) **VAKUUMPUMPE**
VACUUM PUMP
POMPE A VIDE

(30) Priorität: 17.04.2008 DE 102008019451
(43) Veröffentlichungstag der Anmeldung: 05.01.2011
(73) Patentinhaber: Oerlikon Leybold Vacuum GmbH, 50968 Köln (DE)
(72) Erfinder: GREVEN, Alois, 41812 Erkelenz (DE); BEYER, Christian, 50765 Köln (DE)
(74) Vertreter: dompatent von Kreisler Selting Werner - Partnerschaft von Patent- und Rechtsanwälten mbB
(86) Internationale Anmeldenummer: PCT/EP2009/052997
(87) Internationale Veröffentlichungsnummer: WO 2009/127483

(56) Entgegenhaltungen:
- WO-A-2007/025854
- DE-A1- 10 017 889
- US-A1- 2005 022 470
- US-B1- 6 558 444

## Beschreibung

Die Erfindung betrifft eine Vakuumpumpe mit einem Pumpenrotor und einem Pumpenstator, wobei der Pumpenrotor einen Transponder mit einer Rotorantenne und der Pumpenstator einen Reader mit einer Statorantenne aufweist zum Übertragen von Daten von den Rotor zu dem Stator.

In WO 2007/025854 A1 (Leybold Vacuum GmbH) ist eine Vakuumpumpe beschrieben, bei der der Pumpenrotor einen elektrischen Messwandler trägt, beispielsweise einen Temperatursensor. An dem Pumpenrotor ist eine Sendeantenne vorgesehen, die Daten des Messwandlers an eine Empfangsantenne des Stators überträgt. Dadurch können genaue Messwerte von dem Pumpenrotor zu dem Pumpenstator übertragen werden.

Vakuumpumpen, insbesondere schnelldrehende Turbomolekularpumpen mit Drehzahlen zwischen 10.000 und 100.000 U/min, sind hochentwickelte Geräte, deren Komponenten extremen Belastungen durch Kompressionswärme, Reibungswärme und Zentrifugalkräfte ausgesetzt sind. Durch zu hohe Rotortemperaturen erhöht sich die Crash-Gefahr, beschleunigt sich die Materialermüdung und ändern sich andere Eigenschaften des Pumpenrotors. Fertigung und Materialwahl des Pumpenrotors unterliegen höchsten Qualitätsanforderungen. Die Vakuumpumpen erfordern regelmäßige Wartungen, bei denen die Pumpe zerlegt wird. Dies gilt insbesondere für den Pumpenrotor, bei dem ein hoher Sicherheitsgrad eingehalten werden muss. Rotoren müssen auch regelmäßig gereinigt werden. Bei derartigen Wartungsarbeiten kommt es vor, dass Rotoren verschiedenartiger Vakuumpumpen miteinander vertauscht werden. Eine andere Gefahrenquelle bilden fremdgefertigte Rotoren, die als Austauschteile für Originalrotoren angeboten werden. Solche Rotoren sind nicht vom Hersteller zugelassen. Sie erfüllen häufig nicht die hohen Qualitätsanforderungen mit der Folge, dass dies früher oder später zum Crash führt.

Der Erfindung liegt die Aufgabe zugrunde, eine Vakuumpumpe zu schaffen, bei der unzulässige Vertauschungen von Rotoren ausgeschlossen sind.

Die erfindungsgemäße Vakuumpumpe ist durch den Patentanspruch 1 definiert.

Die Erfindung macht zur Sicherung der Originalität und der Zulassungskonformität von Rotoren von der Transpondertechnik Gebrauch. An dem Pumpenrotor wird ein RFID-Tarnsponder angebracht, der mit einem Identitätsschutzspeicher versehen oder verbunden ist. Der Transponder liefert die Identitätsinformation an den Stator. In der Steuereinrichtung wird die Identitätsinformation verarbeitet. Die Identitätsinformation kann aus einer unverwechselbaren Kennzeichnung bestehen oder aus mehreren Kennzeichnungen, die sich zeitlich oder in Abhängigkeit von einem anderen Kriterium, beispielsweise der Temperatur oder dem Datum, verändern. Der Transponder kann auch von dem Reader eine komplexe Abfrageinformation empfangen und diese nach einem Kriterium verarbeiten, um daraus die Rotorinformation zu erzeugen. Zweckmäßigerweise sollte die Rotorinformation auch eine Angabe über den Rotortyp enthalten.

Der Transponder kann ein passiver Transponder sein, der von dem Reader über induktive Kopplung mit Strom versorgt wird. Es kann sich aber auch um einen aktiven Transponder mit eigener Stromversorgung handeln. In jedem Fall enthält der Transponder vorzugsweise einen eigenen Speicher und ggf. auch einen Mikroprozessor. Das Transpondersystem ist zur bidirektionalen Informationsübertragung ausgelegt.

Die Erfindung bietet einen Schutz gegen Vertauschung von Rotoren und gegen die Verwendung nicht zugelassener (kopierter) Rotoren in Vakuumpumpen. Dadurch können Schäden und Betriebsausfälle durch Einhaltung des erforderlichen Sicherheitsgrades vermieden werden.

Die Erfindung sieht eine Übertragung von Rotorparametern über ein Transpondersystem mit Hilfe der RFID-Technik vor. Dabei kann eine Einzelidentifizierung jeden Rotors anhand einer einzigartigen Rotorinformation erfolgen oder auch eine Gruppenidentifizierung nach Rotortypen. Entsprechendes gilt auch für die Identifizierung des Stators.

Gemäß einer Weiterbildung der Erfindung ist vorgesehen, dass der Pumpenstator und/oder der Pumpenrotor einen Speicher enthält, der Verschleißparameter speichert, und dass die Steuereinrichtung den Betrieb der Vakuumpumpen nur zulässt, wenn der Pumpenstator bzw. der Pumpenrotor oder beide, ein vorgegebenes Verschleißmaß nicht unterschreiten. Hierdurch wird eine zusätzliche Sicherheit gegen den Einbau zugelassener, jedoch nicht hinreichend gewarteter, Rotoren erreicht.

Im Folgenden wird unter Bezugnahme auf die einzige Figur der Zeichnung ein Ausführungsbeispiel der Erfindung näher erläutert.

In der Zeichnung ist das Kommunikationssystem zur Informationsübertragung zwischen Stator 10 und Rotor 11 einer Vakuumpumpe schematisch dargestellt.

Der Aufbau der Vakuumpumpe ist der gleiche wie in WO 2007/025854 A1, auf die ausdrücklich Bezug genommen wird. Die Vakuumpumpe ist eine Turbomolekularpumpe mit schnelllaufendem Pumpenrotor. Am Pumpenrotor und am Pumpenstator befinden sich ineinandergreifende Flügelreihen. In der Zeichnung sind der Pumpenrotor 11 und der Pumpenstator 10 nur schematisch dargestellt, weil es im Zusammenhang mit der Erfindung hauptsächlich um das Informationsübermittlungssystem geht.

Der Pumpenstator enthält einen Reader 12 eines RFID-Systems. Der Reader ist mit einer Statorantenne 13 verbunden. Der Pumpenrotor enthält einen RFID-Transponder 14 oder Tag mit einer Rotorantenne 15. Die Datenübertragung zwischen Reader 12 und Transponder 14 erfolgt drahtlos bidirektional über die Antennen 13 und 15.

Der Reader 12 ist mit einer (nicht dargestellten) Stromversorgung versehen. Die Stromversorgung des Transponders 14 kann drahtlos über die Antennen 13 und 15 vom Reader aus erfolgen.

Der Pumpenstator 10 enthält einen Speicher 16, der bidirektional mit dem Reader 12 kommuniziert. Der Speicher 16 ist mit verschiedenen Sensoren 17 verbunden, zu denen ein Drehzahlsensor, ein Motortemperatursensor, ein Gehäusetemperatursensor und ein Kühlwassersensor gehören können. Ein Parameterspeicher 18 enthält eine Information über den Pumpentyp sowie die festgelegten Betriebswerte von Strom, Spannung, Leistung und Drehzahl und andere Parameter.

Der Speicher 16 kommuniziert mit einer Steuereinheit 20, die einen Mikroprozessor enthält. Die Steuereinheit 20 steuert den Motor 21, der den Pumpenrotor 11 antreibt.

Der Transponder 14 ist mit einem Identitätsschutzspeicher 25 verbunden, der eine Rotorinformation als Kopierschutzdatum enthält. Die Rotorinformation kann eine PIN oder TAN sein.

Ferner enthält der Pumpenrotor 11 Sensoren 26, beispielsweise in Form von Temperatursensoren und/oder Dehnmessstreifen.

Auf Anforderung der Steuereinheit 20 liest der Transponder 14 die Rotorinformation aus dem Identitätsschutzspeicher 25 aus. Die Rotorinformation gelangt über den Reader 12 und den Speicher 16 zur Steuereinheit 20. Die Statorinformation gelangt vom Parameterspeicher 18 über den Speicher 16 ebenfalls zu der Steuereinheit 20. Die Steuereinheit 20 entscheidet anhand eines vorgegebenen Kriteriums, ob der betreffende Rotor überhaupt verwendet werden darf. Außerdem entscheidet sie, ob der Pumpenrotor 11 in Kombination mit dem jeweiligen Pumpenstator 10 zugelassen ist. Nur wenn beides der Fall ist, setzt die Steuereinheit 20 den Motor 21 in Betrieb, so dass die Vakuumpumpe laufen kann. Alternativ kann die Steuereinheit im Falle eines nicht optimalen Pumpenrotors gewisse Betriebsdaten herabsetzen, z. B. die Drehzahl auf 30 %.

Der Betrieb der Vakuumpumpe wird ferner unterbunden, wenn die in dem Speicher 16 gespeicherten Historien der Sensorwerte von Stator und Rotor ergeben, dass ein Betrieb von Stator oder Rotor unterbleiben oder mit verringerten Betriebsdaten erfolgen muss, beispielsweise weil eine neue Wartung ansteht.

## Patentansprüche

1. Vakuumpumpe mit einem Pumpenrotor (11) und einem Pumpenstator (10), wobei der Pumpenrotor einen Transponder (14) mit einer Rotorantenne (15) und der Pumpenstator (10) einen Reader (12) mit einer Statorantenne (13) aufweist, zum Übertragen von Daten von dem Pumpenrotor zu dem Pumpenstator,
**dadurch gekennzeichnet,**
**dass** der Pumpenrotor einen Identitätsschutzspeicher (25) enthält, in dem mindestens eine Rotorinformation gespeichert ist, die über den Transponder (14) zum Reader (12) übertragbar ist,
**dass** eine Steuereinheit (20) vorgesehen ist, die einen Betrieb der Vakuumpumpe nur zulässt, wenn die Rotorinformation ein vorgegebenes Kriterium erfüllt, und
**dass** der Pumpenstator (10) einen Parameterspeicher (18) enthält, in dem mindestens eine Statorinformation gespeichert ist, und dass das vorgegebene Kriterium darin besteht, dass die Rotorinformation und die Statorinformation ein zuvor festgelegtes zugelassenes Informationspaar bilden.

2. Vakuumpumpe nach Anspruch 1, **dadurch gekennzeichnet, dass** die Rotorinformation eine nur an einen Rotor vergebene einzigartige Information ist.

3. Vakuumpumpe nach Anspruch 1, **dadurch gekennzeichnet, dass** die Rotorinformation den Rotortyp angibt.

4. Vakuumpumpe nach Anspruch 1, **dadurch gekennzeichnet, dass** die Statorinformation eine nur an einen Stator vergebene einzigartige Information ist.

5. Vakuumpumpe nach Anspruch 1, **dadurch gekennzeichnet, dass** die Statorinformation den Statortyp angibt.

6. Vakuumpumpe nach einem der Ansprüche 1 - 5, **dadurch gekennzeichnet, dass** der Pumpenstator und/oder der Pumpenrotor einen Speicher (16) enthält, der Verschleißparameter und/oder Information zur Restlebensdauer speichert und dass die Steuereinheit (20) den Betrieb der Vakuumpumpe nur zulässt, wenn der Pumpenstator (10) bzw. der Pumpenrotor (11), oder beide, ein vorgegebenes Verschleißmaß oder eine Schädigungsgrenze nicht überschreiten.

7. Vakuumpumpe nach einem der Ansprüche 1 - 6, **dadurch gekennzeichnet, dass** der Pumpenstator und/oder der Pumpenrotor einen Speicher (16) enthält, der Verschleißparameter speichert und dass die Steuereinheit (20) nur einen Betrieb mit reduzierten Betriebsdaten zulässt, wenn der Pumpenstator (10) bzw. der Pumpenrotor (11), oder beide, ein vorgegebenes Verschleißmaß nicht überschreiten.

## Claims

1. A vacuum pump comprising a pump rotor (11) and a pump stator (10), said pump rotor comprising a transponder (14) provided with a rotor antenna (15) and said pump stator (10) comprising a reader (12) provided with a stator antenna (13) for transmitting data from the pump rotor to the pump stator,
**characterized in**
**that** the pump rotor includes an identity protection memory (25) with at least one item of rotor information stored therein which can be transmitted to the reader (12) via the transponder (14),
**that** a control unit (20) is provided to allow for operation of the vacuum pump only if said rotor information satisfies a predetermined criterion, and
**that** the pump stator (10) includes a parameter memory (18) with at least one item of stator information stored therein, and that said predetermined criterion consists in that said rotor information and said stator information form a predetermined, approved pair of information items.

2. The vacuum pump according to claim 1, **characterized in that** said rotor information is unique information assigned only to a single rotor.

3. The vacuum pump according to claim 1, **characterized in that** said rotor information indicates the rotor type.

4. The vacuum pump according to claim 1, **characterized in that** said stator information is unique information assigned only to a single stator.

5. The vacuum pump according to claim 1, **characterized in that** said stator information indicates the stator type.

6. The vacuum pump according to any one of claims 1 - 5, **characterized in that** the pump stator and/or the pump rotor include a memory (16) for storing wear parameters and/or information related to the remaining operating life, and that the control unit (20) is operative to allow for operation of the vacuum pump only if the pump stator (10) and respectively the pump rotor (11), or both, do not exceed a predetermined extent of wear or a predetermined damage limit.

7. The vacuum pump according to any one of claims 1 - 6, **characterized in that** the pump stator and/or the pump rotor include a memory (16) for storing wear parameters, and that the control unit (20) is operative to allow for operation only with reduced operational data if the pump stator (10) and respectively the pump rotor (11), or both, do not exceed a predetermined extent of wear.

## Revendications

1. Pompe à vide avec un rotor de pompe (11) et un stator de pompe (10), le rotor de pompe comportant un transpondeur (14) avec une antenne de rotor (15) et le stator de pompe (10) comportant un lecteur (12) avec une antenne de stator (13), pour la transmission de données du rotor de pompe au stator de pompe,
**caractérisé en ce que**
le rotor de pompe comprend une mémoire de protection d'identité (25) dans laquelle est stockée une information de rotor susceptible d'être transférée au lecteur (12) par le transpondeur (14),
qu'une unité de commande (20) est prévue qui autorise un fonctionnement de la pompe à vide uniquement lorsque l'information de rotor remplit un critère prédéterminé, et
que le stator de pompe (10) comprend une mémoire de paramètres (18) dans laquelle est enregistrée une information de stator et que le critère prédéterminé consiste **en ce que** l'information de rotor et l'information de stator forment une paire d'informations autorisée préalablement déterminée.

2. Pompe à vide selon la revendication 1, **caractérisé en ce que** l'information de rotor est une information unique attribuée à un seul rotor.

3. Pompe à vide selon la revendication 1, **caractérisé en ce que** l'information de rotor indique le type de rotor.

4. Pompe à vide selon la revendication 1, **caractérisé en ce que** l'information de stator est une information unique attribuée à un seul stator.

5. Pompe à vide selon la revendication 1, **caractérisé en ce que** l'information de stator indique le type de stator.

6. Pompe à vide selon l'une des revendications 1 à 5, **caractérisé en ce que** le stator de pompe et/ou le rotor de pompe comprend une mémoire (16) qui stocke des paramètres d'usure et/ou une information concernant la durée de vie restante, et que l'unité de commande (20) autorise le fonctionnement de la pompe à vide uniquement lorsque le stator de pompe (10) ou le rotor de pompe (11), ou les deux, ne dépasse pas un niveau d'usure prédéterminé ou une limite d'endommagement.

7. Pompe à vide selon l'une des revendications 1 à 6, **caractérisé en ce que** le stator de pompe et/ou le rotor de pompe comprend une mémoire (16) qui stocke des paramètres d'usure et que l'unité de commande (20) autorise uniquement un fonctionnement avec des données de fonctionnement réduites lorsque le stator de pompe (10) ou le rotor de pompe (11), ou les deux, ne dépasse pas un niveau d'usure prédéterminé.
